# FASCICULE DE BREVET EUROPEEN

(11) **EP 0 713 937 B1**
(45) Date de publication et mention de la délivrance du brevet: **17.03.1999**
(21) Numéro de dépôt: 95420330.3
(22) Date de dépôt: 24.11.1995
(51) Int. Cl.: D06F 75/38

(54) **Fer à repasser comportant une semelle améliorée**
Bügeleisen Sohle
Iron soleplate

(30) Priorité: 25.11.1994 FR 9414418
(43) Date de publication de la demande: 29.05.1996
(73) Titulaire: SEB S.A., 69130 Ecully (FR)
(72) Inventeur: Brandolini, Jean Louis, F-42100 St. Etienne (FR); Forest, Michel, F-38200 Vienne (FR)

(56) Documents cités:
- EP-A- 0 378 479
- DE-A- 4 107 236
- FR-A- 2 567 929
- GB-A- 778 224
- US-A- 3 738 033

## Description

La présente invention se rapporte au domaine technique général des appareils conçus pour assurer la mise en forme d'un article textile tel qu'un vêtement, en le soumettant à l'action combinée d'un traitement thermique, d'un traitement mécanique de repassage et éventuellement d'un traitement à la vapeur.

La présente invention concerne un fer à repasser comprenant un corps de chauffe, une semelle associée au corps de chauffe, un circuit de chauffe, associé ou non à une chambre de vaporisation.

Dans les fers à repasser de l'art antérieur, l'énergie thermique transmise à la semelle de repassage, est classiquement fournie par des éléments chauffants tels que des éléments chauffants tubulaires ou encore par des éléments chauffants de type plat incluant une piste résistive. Dans ce demier cas, la piste résistive forme un circuit de chauffe définissant sur la semelle de repassage une zone de chauffe, ladite piste étant insérée entre deux films d'isolant électrique adhérant l'un contre l'autre et maintenant en place également la piste résistive. Dans l'un ou l'autre cas il importe de maintenir ou contrôler la température de la semelle de repassage en deçà d'une température de consigne. A cette fin il est classique d'avoir recours à des moyens de régulation ou capteurs de température, par exemple un thermostat, disposés dans le fer à repasser en relation thermique avec l'élément chauffant.

La présente invention se rapporte aux semelles de tels fers à repasser, plus particulièrement au niveau de la surface extérieure de celles-ci destinées à être en contact avec le linge.

Les semelles de fer à repasser actuellement sur le marché sont classiquement réalisées à partir d'une pièce de fonderie en alliage d'aluminium constituant le corps de chauffe, comportant l'élément chauffant et dont la surface extérieure destinée à être en contact avec le linge est émerisée et/ou polie. Cette solution relativement ancienne tend à disparaître car donnant des performances médiocres en glissement et en facilité d'entretien.

Il est également connu, selon une technique plus récente, de réaliser des semelles en acier inoxydable qui offre une bonne résistance à l'usure et aux chocs, notamment des bords, mais des performances moyennes en glissement sur le linge.

Il a également été proposé des semelles en aluminium ou en cuivre émaillé, ayant des bonnes performances en glissement et en facilité d'entretien. Par contre, pour de telles semelles, la résistance à l'usure et aux chocs, en particulier des bords est nettement moins bonne que dans le cas précité de l'inox.

On connaît également des modes d'exécution consistant à utiliser des semelles en aluminium ayant subi des traitements de surface. Toutefois dans ce cas, c'est la durée de vie liée à l'usure du traitement de surface qui est le plus souvent mis en cause.

Selon une technique différente, il est connu de réaliser une semelle, toujours à partir d'une pièce de fonderie le plus souvent en aluminium sur laquelle est rapportée par différents moyens, notamment par vissage, une plaque ou une coiffe destinée à être au contact avec le linge. Comme précédemment, cette plaque ou coiffe peut être revêtue, au choix, de chrome, d'émail, ou encore être réalisée en inox ou à partir d'un colaminé aluminium-inox.

Un fer à repasser selon le préambule de la revendication 1 est connu du document EP-A-0 378 479.

L'inconvénient des différentes techniques qui viennent d'être énumérées est qu'elles conduisent à mettre le linge en contact avec une surface mono-matériau, donc contraignant le concepteur à privilégier une caractéristique de la semelle, par exemple la glisse, sans qu'il puisse optimiser d'autres caractéristiques mécaniques également importantes telle que par exemple la résistance aux chocs mécaniques du bord d'attaque de la semelle.

En conséquence l'invention a pour objet de réaliser une semelle de fer à repasser en combinant au moins deux matériaux de telle façon que l'on cumule les avantages des uns et des autres en fonction des caractéristiques optimales recherchées pour chaque zone de la semelle.

En particulier, elle a pour objet de réaliser une semelle dont le matériau de la surface inférieure, notamment la portion centrale de la semelle, est sélectionné de façon à privilégier surtout la glisse et la nettoyabilité, le ou les bords d'attaque de ladite semelle étant réalisés en un matériau privilégiant surtout la résistance aux chocs.

Un autre but de l'invention consiste à réaliser une semelle dont les caractéristiques de repassage sont améliorées.

A cet effet, l'invention concerne un fer à repasser ayant les caractéristiques de la revendication 1.

Selon un exemple d'application la semelle est réalisée à partir de deux matières : aluminium émaillé et inox. Les bords de la semelle sont en inox et la portion sensiblement centrale de la semelle est en aluminium, de préférence émaillé.

Ainsi constituée, la semelle présente une meilleure résistance, notamment lors de la dépose sur le repose fer, car l'expérience montre que ce sont les bords qui sont le plus exposés. La portion sensiblement centrale de la semelle émaillée conserve ses propriétés de bonne aptitude au glissement.

La présente invention concerne également les caractéristiques qui ressortiront au cours de la description qui va suivre et qui devront être considérées isolément ou selon toutes leurs combinaisons techniques possibles. Cette description, donnée à titre d'exemples non limitatifs, fera mieux comprendre comment l'invention peut être réalisée en référence aux dessins annexés dans lesquels :
la figure 1 représente une vue en plan d'une semelle selon un premier mode de réalisation de l'invention;
la figure 2 est une vue en coupe à échelle agrandie selon la coupe II-II de la figure 1;
la figure 3 représente une vue en plan d'une semelle selon un second mode de réalisation de l'invention;
la figure 4 est une vue en coupe à échelle agrandie selon la coupe IV-IV de la figure 3;
les figures 5 et 6 représentent une troisième forme d'exécution de la semelle où la bande de renfort est fixée par frappe à froid;
les figures 5A et 6A correspondent à des sections partielles desdites semelles;
la figure 7 représente une vue agrandie du point d'interpénétration des deux matériaux de la figure 6A.

Les figures 1 et 2 illustrent une première forme d'exécution préférentielle du fer selon l'invention, comportant une chambre de vaporisation (non montrée). Des cheminées 3 ménagées dans un corps de chauffe 4 assurent l'acheminement de la vapeur depuis la chambre vers les orifices de vaporisation 2.

Les caractéristiques relatives à la semelle à bords renforcés selon l'invention sont décrites ci-après. Il va de soi que ces caractéristiques s'appliquent également à un fer sec.

Selon la caractéristique de base de l'invention, la semelle est globalement constituée par un premier matériau à faible coefficient de frottement recouvrant au moins en partie sa surface inférieure et possédant des caractéristiques telles à lui conférer des qualités de résistance à l'usure, mais surtout de glisse et de nettoyabilité.

Un second matériau recouvre au moins une partie latérale et/ou inférieure de son contour 4c et possède des caractéristiques lui conférant des qualité de résistance aux chocs.

Aux figures 1 et 2, on peut voir la partie intérieure 4a du corps de chauffe 4. Celui-ci est réalisé le plus souvent par moulage d'un alliage léger tel que l'aluminium. Sur la surface inférieure plane 4b de la partie 4a, est rapportée une plaque 5 à faible coefficient de frottement, occupant de préférence la plus grande portion de la semelle, notamment de sa partie sensiblement centrale, le contour 4c de la partie inférieure 4a dudit corps de chauffe 4 étant recouvert au moins partiellement par un élément de bordure 6.

Selon la forme d'exécution préférentielle des figures 1 et 2, l'élément de bordure 6 recouvre d'une part la partie inférieure du bord 4c, formant ainsi la bordure inférieure de la semelle 6a; d'autre part, le rebord 6 comporte un prolongement 6b replié de façon à recouvrir également au moins une portion du bord latéral de la semelle.

Dans l'exemple illustré, la bordure latérale 6b est formée par un prolongement de la bordure inférieure de la semelle 6a replié de façon à s'étendre de manière sensiblement verticale le long du contour 4c. Il est entendu que l'inclinaison et la hauteur de cette portion 6b peuvent varier selon la construction du fer. Il en est de même pour la largeur de la portion 6a. Selon des variantes simplifiées, il est prévu de limiter la semelle renforcée dans un premier cas à la seule portion 6a; dans un second cas, à la seule portion 6b.

Dans cet exemple de réalisation (figure 1), l'élément de bordure 6 est disposé dans la zone de la pointe 7 de la semelle 1. Toutefois l'élément de bordure 6 peut être disposé à la fois dans la zone de la pointe 7 et/ou dans la zone du talon 8 de ladite semelle, et/ou dans toute autre portion avantageuse du contour de la semelle, suivant les caractéristiques recherchées.

Egalement on peut prévoir que l'élément de bordure 6 entoure la totalité du contour de cette semelle.

Par ailleurs l'élément de bordure 6 est fixé sur la pointe 7 et/ou le talon 8 de la partie inférieure 4a du corps de chauffe 4, d'une part par collage C de la bordure inférieure 6a contre la surface inférieure 4b dudit corps 4 et d'autre part par des pattes de fixation 9 issues ponctuellement dudit rebord 6 et aptes à pénétrer dans des logements 10 de la partie inférieure 4a du corps de chauffe 4 pour y être immobilisées par vrillage.

Le collage est préférentiellement réalisé par l'intermédiaire d'une colle au silicone.

La seconde variante de réalisation représentée sur les figures 3 et 4 diffère essentiellement de la précédente en ce que l'élément de bordure 6A est constitué à partir d'un feuillard, mis en forme pour constituer un profilé de section en forme de U, refermé sur lui-même et disposé avantageusement sur la totalité du contour de la partie inférieure 4a du corps de chauffe 4 pour l'enserrer fixement par sertissage périphérique. Bien entendu d'autres types de section pourront être envisagés.

De manière à parfaire la fixation, au moins l'une des branches 11, 12 du U du profilé constituant l'élément de bordure 6A, de manière préférentielle, la branche inférieure 12, est collée sur la surface inférieure 4b du corps de chauffe 4 avec laquelle il est en contact de manière à renforcer sa fixation.

Ici encore il s'agira d'une colle au silicone C. Il est évident que la colle peut également entourer toute la surface interne du U formé par l'élément de bordure 6A.

En outre, s'agissant d'un fer comportant une chambre de vaporisation, la plaque à faible coefficient de frottement 5 est obtenue par découpe d'un matériau sélectionné, sur laquelle sont prévues des orifices de vaporisation 2 destinés en outre à assurer une fixation par sertissage, de type connu, de ladite plaque 5 dans des trous correspondants 13 de la partie inférieure 4a du corps de chauffe 4.

Cette fixation peut être renforcée ici encore par association d'une colle C au silicone interposée entre la plaque 5 et le corps de chauffe 4.

Bien que dans les diverses formes d'exécution décrites jusqu'à présent la fixation des différents éléments de la semelle soit réalisée le plus souvent par collage, il est possible, selon diverses variantes, de fixer la plaque de semelle 5 et/ou l'élément de bordure 6 par d'autres moyens de types connus, associés ou non au collage, comme par exemple par vissage, rivetage, sertissage, surmoulage, soudage, etc. Par ailleurs, dans ces formes d'exécution, il est possible d'utiliser d'autres types de matériaux que ceux présentés jusqu'ici. Ainsi, par exemple, l'élément de bordure 6 peut être fabriqué à partir d'un autre type d'alliage métallique, comme par exemple le titane, ou à partir d'un matériau non-métallique, comme par exemple un matériau de type céramique.

Selon les exemples de réalisation successifs présentés aux figures 5 et 6, le mode de fixation de la bordure 6 diffère légèrement. A la figure 5, la plaque 5 à faible coefficient de frottement comporte de préférence un rebord latéral replié vers le haut. Par ailleurs, contrairement au mode d'exécution précédent, cette plaque occupe avantageusement une surface correspondant sensiblement à toute la surface de la semelle.

L'assemblage de la bordure 6 présentant de bonnes caractéristiques de résistance aux chocs est obtenu de préférence par matriçage ou frappe à froid sous forte pression de la plaque 6 en matériau relativement dur contre la plaque 5 en matériau plus mou pour assurer leur liaison par interpénétration des matériaux ; le matériau le plus mou 5 pénétrant dans les ouvertures 14 prévues dans le matériau le plus dur 6, tel que montré à la figure 7. D'autre modes d'assemblages conférant des résultats similaires, comme par exemple la frappe à chaud, peuvent également être envisagés.

Comme on le voit sur cette figure, l'effet du pressage à froid est double: il y a à la fois pénétration du matériau dur 6 dans le matériau mou 5 et fluage du matériau mou qui vient remplir les orifices 14 prévues dans le matériau dur. Cet effet de remplissage, comparable à la pose d'un rivet, procure un maintien rigide et durable. Sur ce mode de fixation, il est avantageux de prévoir une multiplicité d'orifices 14 répartis selon un agencement donné sur la surface de la bordure inférieure de la semelle 6a. L'agencement ou la répartition des orifices peut varier selon une infinité de possibilités, en fonction de la forme de la bordure 6a, du nombre d'ouvertures 14, de leur forme, de leur dimension, etc. Dans l'exemple présenté, les ouvertures sont circulaires. Selon diverses variantes, ces ouvertures peuvent prendre une multitudes de formes, au gré de l'imagination du concepteur. Ceci permet de réaliser un design qui soit à la fois fonctionnel et esthétique, la répartition pouvant même servir à procurer certains effets visuels, décoratifs, ou permettre de reproduire certaines formes géométriques, motifs, lettrages ou autre. Les limites dimensionnelles sont très variables, selon la configuration, les matériaux utilisés, la pression de frappe, etc. L'espace de pénétration doit être suffisamment grand pour permettre le fluage du matériau mou, sans toutefois utiliser des dimensions excessives, qui risqueraient de rendre difficile la liaison mécanique entre les deux matériaux.

Par ailleurs, il est à noter que ce mode de fixation de la bande 6 par interpénétration des matériaux permet d'obtenir un effet d'arêtes dû à la présence des micro-arêtes 15 situées à la jonction des deux matériaux, à la périphérie des ouvertures 14. Il a été constaté que le présence de ces micro-arêtes 15 occasionne un effet bénéfique sur le repassage.

De manière non limitative dans le choix des matériaux, la plaque 5 à faible coefficient de frottement est obtenue par découpe d'un flan d'aluminium de préférence émaillé, alors que l'élément de bordure 6 est de préférence en acier inoxydable. La plaque 5 et/ou l'élément de bordure 6 peuvent évidemment être fabriqués à partir d'autres types de matériaux. Ainsi, par exemple, l'élément de bordure 6 peut être fabriqué en alliage de titane.

La figure 6 illustre une variante de cette dernière forme d'exécution où la plaque 5 est remplacée par le corps 4 dont la surface inférieure 4' est conformée pour jouer le rôle de la plaque 5 de la forme d'exécution précédente. La plaque 5 est donc en fait substituée par la surface inférieure 4' du corps 4. Le matériau utilisé doit évidemment se prêter à la frappe à froid, et rencontrer les exigences de glisse et de nettoyabilité souhaitées pour la portion centrale de la semelle.

Selon d'autres variantes non illustrées, il est prévu de construire une semelle à bords renforcés selon l'invention dont une partie de la bande 6 est prévue en un matériau donné, au moins une autre partie étant réalisée en au moins un autre matériau.

Enfin il est intéressant de noter que le pourcentage de la partie recouverte de matériaux relativement durs par rapport aux matériaux relativement plus mous peut varier librement en particulier en fonction de considérations économiques, esthétiques, mécaniques, etc.

Dans les parties recouvertes par le matériau relativement dur, le pourcentage de matériau relativement mou affleurant à travers les ouvertures qui servent à l'accrochage peut varier considérablement, mais se situe en général entre 5 % et 40 %, et de préférence autour de 20 %.

## Revendications

1. Fer à repasser comprenant un corps de chauffe (4), une semelle (1), associée au corps de chauffe, un circuit de chauffe, associé ou non à une chambre de vaporisation, la semelle (1) étant constituée par un premier matériau (5; 4') à faible coefficient de frottement, recouvrant au moins en partie la surface inférieure de ladite semelle, et possédant des caractéristiques mécaniques lui conférant des qualités de résistance à l'usure, de glisse et de nettoyabilité, un second matériau recouvrant au moins une partie du contour de ladite semelle, et possédant des caractéristiques mécaniques lui conférant des qualités de résistance aux chocs, caractérisé en ce que le premier matériau est celui d'une plaque (5) rapportée et fixée contre la surface inférieure (4b) de la partie inférieure (4a) du corps de chauffe (4), ou celui de la surface inférieure (4') du corps de chauffe (4), et que le second matériau est celui d'un élément de bordure (6) rapporté sur au moins une partie latérale et/ou inférieure du contour (4c) de la partie inférieure (4a) du corps de chauffe (4).

2. Fer selon la revendication 1, dans lequel la semelle (1) est rapportée et fixée contre la surface inférieure (4b) de la partie inférieure (4a) du corps de chauffe.

3. Fer selon la revendication 1, dans lequel la portion de la semelle en premier matériau (4') est conformée dans la portion inférieure du corps de chauffe (4).

4. Fer selon l'une des revendications précédentes, dans lequel le premier matériau (4'; 5) occupe la plus grande portion de la semelle (1), notamment de sa partie sensiblement centrale.

5. Fer selon l'une des revendications 1 à 4, dans lequel l'élément de bordure (6) recouvre au moins une portion de la partie inférieure du bord (4c) du corps de chauffe (4) de façon à former une bordure inférieure (6a) de la semelle et/ou au moins une portion de la partie latérale du bord (4c) du corps de chauffe (4) de façon à former une bordure latérale (6b).

6. Fer selon l'une des revendications 1 à 5, dans lequel l'élément de bordure (6) est disposé dans la zone de la pointe (7) de la semelle et/ou dans la zone de talon (8) du fer.

7. Fer selon l'une des revendications 1 à 5, dans lequel l'élément de bordure (6) est disposé sur la totalité du pourtour de la semelle.

8. Fer selon l'une des revendications précédentes, dans lequel l'élément de bordure (6) est fixé sur le bord (4c) de la partie inférieure (4a) du corps de chauffe (4) d'une part par collage ( C ) de la bordure inférieure (6a) de la semelle et d'autre part par des pattes de fixation (9) issues ponctuellement dudit rebord (6) et aptes à pénétrer dans des logements (10) de la partie inférieure (4a) du corps de chauffe (4) pour y être immobilisées par vrillage.

9. Fer selon l'une des revendications 1 à 4, dans lequel l'élément de bordure (6A) est constitué, à partir d'un feuillard mis en forme pour constituer un profilé de section donnée, notamment en forme de U, refermé sur lui-même et disposé sur au moins une portion du pourtour de la partie inférieure (4a) du corps de chauffe (4) pour l'enserrer fixement par sertissage périphérique.

10. Fer selon la revendication 9, dans lequel au moins l'une des branches (11, 12) du profilé constituant l'élément de bordure (6A) préférentiellement celle inférieure (12) est collée sur la surface inférieure (4b) du corps de chauffe (4) avec laquelle il est en contact, de manière à renforcer sa fixation.

11. Fer selon l'une des revendications précédentes, dans lequel l'élément de bordure (6; 6A) est fixé par une méthode de fixation mécanique tel le vissage, rivetage, sertissage, surmoulage, soudage, associé ou non à un collage.

12. Fer selon l'une des revendications 1 à 4, dans lequel l'assemblage de l'élément de bordure (6) est obtenu notamment par matriçage ou frappe à froid sous forte pression dudit élément (6) en matériau relativement dur contre la plaque (4'; 5) en matériau plus mou pour assurer leur liaison par interpénétration des matériaux ; le matériau le plus mou (4'; 5) pénétrant dans les ouvertures (14) prévues dans le matériau le plus dur (6).

13. Fer selon la revendication 12, dans lequel l'effet du pressage à froid est tel qu'il procure à la fois pénétration du matériau dur (6) dans le matériau mou (4'; 5) et fluage du matériau mou qui vient remplir les orifices (14) prévus dans le matériau dur.

14. Fer selon l'une des revendications 12 ou 13, dans lequel une multiplicité d'orifices (14) sont répartis selon un agencement donné sur la surface de la bordure inférieure de la semelle (6a).

15. Fer selon l'une des revendications 12 à 14, dans lequel l'agencement des ouvertures (14) procure certains effets visuels, décoratifs, ou permet de reproduire certaines formes géométriques, motifs, lettrages ou autre.

16. Fer selon l'une des revendications 12 à 15, dans lequel les ouvertures (14) ont une forme quelconque, notamment circulaire.

17. Fer selon l'une des revendications 12 à 15, dans lequel des micro-arêtes (15) sont conformées à la jonction des deux matériaux, à la périphérie des ouvertures (14).

18. Fer selon l'une des revendications 1 à 17, dans lequel la plaque (4'; 5) en premier matériau est fabriquée en alliage d'aluminium, notamment en aluminium émaillé.

19. Fer selon l'une des revendications 1 à 17, dans lequel la plaque (4'; 5) en premier matériau est fabriquée en alliage de titane.

20. Fer selon l'une des revendications 1 à 17, dans lequel l'élément en second matériau (6) est en acier inoxydable.

21. Fer selon l'une des revendications 12 à 17, dans lequel l'élément en second matériau (6) est en matériau non métallique, notamment en matériau de type céramique.

## Patentansprüche

1. Bügeleisen mit einem Heizkörper (4), einer dem Heizkörper zugeordneten Sohle (1), einer Heizschaltung, die einer Verdampfungskammer zugeordnet ist oder nicht, wobei die Sohle (1) aus einem ersten Material (5; 4') mit niedrigem Reibungskoeffizienten besteht, das wenigstens teilweise die untere Fläche der Sohle überdeckt und mechanische Merkmale besitzt, die ihr Eigenschaften der Verschleißbeständigkeit, der Gleitfähigkeit und der Reinigungsfähigkeit verleihen, wobei ein zweites Material wenigstens einen Teil des Umfangs der Sohle überdeckt und Merkmale besitzt, die ihr mechanische Schlagfestigkeitseigenschaften verleihen, dadurch gekennzeichnet, daß das erste Material dasjenige einer Platte (5), die an der unteren Fläche (4b) des unteren Teils (4a) des Heizkörpers (4) angebracht und befestigt ist, oder dasjenige der unteren Fläche (4') des Heizkörpers (4) ist, und daß das zweite Material dasjenige eines Umrandungselements (6) ist, das wenigstens an einem seitlichen und/oder unteren Teil des Umfangs (4c) des unteren Teils (4a) des Heizkörpers (4) angebracht ist.

2. Bügeleisen nach Anspruch 1, bei dem die Sohle (1) an der unteren Fläche (4b) des unteren Teils (4a) des Heizkörpers angebracht und befestigt ist.

3. Bügeleisen nach Anspruch 1, bei dem der Abschnitt der Sohle aus dem ersten Material (4') in dem unteren Abschnitt des Heizkörpers (4) geformt ist.

4. Bügeleisen nach einem der vorhergehenden Ansprüche, bei dem das erste Material (4'; 5) den größeren Abschnitt der Sohle (1) insbesondere in ihrem im wesentlichen zentralen Teil einnimmt.

5. Bügeleisen nach einem der Ansprüche 1 bis 4, bei dem das Umrandungselement (6) wenigstens einen Abschnitt des unteren Teils des Randes (4c) des Heizkörpers (4), so daß eine untere Umrandung (6a) der Sohle gebildet ist, und/oder wenigstens einen Abschnitt des seitlichen Teils des Randes (4c) des Heizkörpers (4) überdeckt, so daß eine seitliche Umrandung (6b) gebildet ist.

6. Bügeleisen nach einem der Ansprüche 1 bis 5, bei dem das Umrandungselement (6) in der Zone der Spitze (7) der Sohle und/oder in der Zone der Ferse (8) der Sohle angeordnet ist.

7. Bügeleisen nach einem der Ansprüche 1 bis 5, bei dem das Umrandungselement (6) am gesamten Umfang der Sohle angeordnet ist.

8. Bügeleisen nach einem der vorhergehenden Ansprüche, bei dem das Umrandungslement (6) an dem Rand (4c) des unteren Teils (4a) des Heizkörpers (4) einerseits durch Verklebung (Cv) der unteren Umrandung (6a) der Sohle und andererseits durch Befestigungsklammern (9) befestigt ist, die punktuell von dem Rand (6) abgehen und in Aufnahmen (10) des unteren Teils (4a) des Heizkörpers (4) eindringen können, um dort durch Verschränkung fixiert zu werden.

9. Bügeleisen nach einem der Ansprüche 1 bis 4, bei dem das Umrandungselement (6A) ausgehend von einem Band gebildet ist, das derart geformt ist, daß es ein Profilstück mit gegebenem Querschnitt insbesondere in Form eines U bildet, das in sich geschlossen und wenigstens an einem Abschnitt des Umfangs des unteren Teils (4a) des Heizkörpers (4) angeordnet ist, um ihn durch eine Umfangsbördelverbindung fest einzuklemmen.

10. Bügeleisen nach Anspruch 9, bei dem wenigstens einer der Schenkel (11, 12) des das Umrandungselement (6A) bildenden Profilstücks, bevorzugt der untere (12), an die Unterseite (4b) des Heizkörpers (4) geklebt ist, mit der er in Kontakt steht, um die Befestigung zu verstärken.

11. Bügeleisen nach einem der vorhergehenden Ansprüche, bei dem das Umrandungselement (6; 6A) durch ein mechanisches Befestigungsverfahren wie durch Verschraubung, Vernietung, Bördeln, Abformen, Lötung befestigt ist, das einer Verklebung zugeordnet ist oder nicht.

12. Bügeleisen nach einem der Ansprüche 1 bis 4, bei dem die Montage des Umrandungselements (6) inbesondere durch Pressen oder Kaltschlagen des Elements (6) aus einem relativ harten Material unter hohem Druck gegen die Platte (4'; 5) aus einem weicheren Material erhalten ist, um ihre Verbindung durch gegenseitige Durchdringung der Materialien zu gewährleisten; wobei das weichere Material (4'; 5) in die in dem härteren Material (6) vorgesehenen Öffnungen (14) eindringt.

13. Bügeleisen nach Anspruch 12, bei dem die Wirkung des Kaltpressens derart ist, daß das harte Material (6) in das weiche Material (4'; 5) eindringt und gleichzeitig das weiche Material kriecht und die in dem harten Material vorgesehenen Öffnungen (14) füllt.

14. Bügeleisen nach einem der Ansprüche 12 oder 13, bei dem mehrere Öffnungen (14) nach einer gegebenen Anordnung an der Oberfläche der unteren Umrandung der Sohle (6a) verteilt sind.

15. Bügeleisen nach einem der Ansprüche 12 bis 14, bei dem die Anordnung der Öffnungen (14) bestimmte visuelle, dekorative Effekte erzielt oder es ermöglicht, bestimmte geometrische Formen, Motive, Beschriftungen u.a. wiederzugeben.

16. Bügeleisen nach einem der Ansprüche 12 bis 15, bei dem die Öffnungen (14) eine beliebige, insbesondere kreisförmige Gestalt haben.

17. Bügeleisen nach einem der Ansprüche 12 bis 15, bei dem Mikrostege (15) am Übergang der beiden Materialien am Umfang der Öffnungen (14) geformt sind.

18. Bügeleisen nach einem der Ansprüche 1 bis 17, bei dem die Platte (4'; 5) aus dem ersten Material aus einer Aluminiumlegierung, insbesondere aus emailliertem Aluminium hergestellt ist.

19. Bügeleisen nach einem der Ansprüche 1 bis 17, bei dem die Platte (4'; 5) aus dem ersten Material aus einer Titanlegierung hergestellt ist.

20. Bügeleisen nach einem der Ansprüche 1 bis 17, bei dem das Element (6) aus dem zweiten Material aus nichtoxidierbarem Stahl besteht.

21. Bügeleisen nach einem der Ansprüche 12 bis 17, bei dem das Element (6) aus dem zweiten Material aus einem nichtmetallischen Material, insbesondere aus einem Material vom Typ Keramik besteht.

## Claims

1. A smoothing iron comprising a heater body (4). a soleplate (1) associated with the heater body, and a heater circuit which may optionally be associated with a steam chamber. the soleplate (1) being constituted by a first material (5. 4') having a low coefficient of friction covering at least a part of the bottom surface of said soleplate, and possessing mechanical characteristics which give it the qualities of resistance to wear, of sliding, and of cleanability, and by a second material covering at least a portion of the periphery of said soleplate, and possessing mechanical characteristics giving it the quality of resisting impacts, said smoothing iron being characterized in that the first material constitutes a plate (5) which is attached and fixed against the bottom surface (4b) of the bottom portion (4a) of the heater body (4), or constitutes the bottom surface (4') of the heater body (4). and in that the second material constitutes a piece of trim (6) attached to at least a side portion and/or bottom portion of the periphery (4c) of the bottom portion (4a) of the heater body (4).

2. An iron according to claim 1, in which the soleplate (1) is attached and fixed against the bottom surface (4b) of the bottom portion (4a) of the heater body.

3. An iron according to claim 1, in which the portion of the soleplate made of a first material (4') is formed in the bottom portion of the heater body (4).

4. An iron according to any preceding claim, in which the first material (4', 5) occupies the major fraction of the soleplate (1), in particular, the substantially central portion thereof.

5. An iron according to any one of claims 1 to 4, in which the piece of trim (6) covers at least part of the bottom portion of the edge (4c) of the heater body (4) so as to form bottom trim (6a) for the soleplate, and/or at least part of the side portion of the edge (4c) of the heater body (4) so as to form side trim (6b).

6. An iron according to any one of claims 1 to 5, in which the piece of trim (6) is disposed in the region of the tip (7) of the soleplate, and/or in the region of the heal (8) of the iron.

7. An iron according to any one of claims 1 to 5, in which the piece of trim (6) is disposed around the entire periphery of the soleplate.

8. An iron according to any preceding claim, in which the piece of trim (6) is fixed on the edge (4c) of the bottom portion (4a) of the heater body (4), firstly by sticking (C) the bottom trim (6a) to the soleplate. and secondly by fixing-tabs (9) which project at intervals from said trim (6) and which are capable of penetrating into housings (10) of the bottom portion (4a) of the heater body (4) where they are secured by twisting.

9. An iron according to any one of claims 1 to 4, in which the piece of trim (6A) is constituted by strip metal which is shaped to constitute a section member, in particular a channel section bar, which is formed into a closed loop and disposed around at least part of the periphery of the bottom portion (4a) of the heater body (4) in order to be fixed thereto by peripheral crimping.

10. An iron according to claim 9, in which at least one of the flanges (11, 12). preferably the bottom flange (12), of the section member constituting the trim (6A) is stuck to the bottom surface (4b) of the heater body (4) with which it is in contact so as to reinforce its fixing.

11. An iron according to any preceding claim, in which the piece of trim (6, 6A) is fixed by a mechanical fixing method such as screwing. riveting, crimping. overmolding, and welding, which may optionally be associated with adhesive.

12. An iron according to any one of claims 1 to 4, in which the piece of trim (6) made of relatively hard material is assembled to the plate (4', 5) made of softer material in particular by cold die stamping said trim (6) under high pressure, in order to ensure that the trim and the plate are assembled together by interpenetration of their materials; the softer material (4', 5) penetrating into orifices (14) provided in the harder material (6).

13. An iron according to claim 12, in which the cold-pressing effect is such that it causes both penetration of the hard material (6) into the soft material (4', 5), and creep of the soft material which fills the orifices (14) provided in the hard material.

14. An iron according to claim 12 or 13, in which a plurality of orifices (14) are distributed in a given layout over the surface of the bottom trim (6a) of the soleplate.

15. An iron according to any one of claims 12 to 14. in which the layout of the orifices (14) produces certain decorative visual effects, or produces certain geometrical shapes, patterns, lettering, etc.

16. An iron according to any one of claims 12 to 15, in which the orifices (14) are of any shape, in particular circular.

17. An iron according to any one of claims 12 to 15, in which micro-ridges (15) are formed where the two materials join at the peripheries of the orifices (14).

18. An iron according to any one of claims 1 to 17, in which the plate (4', 5) made of a first material is manufactured out of aluminum alloy, in particular enamelled-aluminum.

19. An iron according to any one of claims 1 to 17, in which the plate (4', 5) made of a first material is manufactured out of titanium alloy.

20. An iron according to any one of claims 1 to 17, in which the piece of trim (6) made of a second material is made of stainless steel.

21. An iron according to any one of claims 12 to 17, in which the piece of trim (6) made of a second material is made of a non-metallic material, in particular a ceramic-type material.
